# EUROPÄISCHE PATENTANMELDUNG

(11) **EP 4 604 333 A1**
(43) Veröffentlichungstag der Anmeldung: **20.08.2025**
(21) Anmeldenummer: 25155892.0
(22) Anmeldetag: 04.02.2025
(51) Int. Cl.: H01R 24/84, H01R 13/422, H01R 13/514, H01R 13/627

(54) **HERMAPHRODITISCHES ISOLIERGEHÄUSE FÜR EINEN STECKVERBINDER, STECKVERBINDERSYSTEM UND VERFAHREN**

(30) Priorität: 13.02.2024 DE 102024103972
(71) Anmelder: HARTING Electric Stiftung & Co. KG, 32339 Espelkamp (DE)
(72) Erfinder: Genau, Marc, 32339 Espelkamp (DE); Quast, Frank, 32339 Espelkamp (DE)
(74) Vertreter: noventive Patentanwaltsgesellschaft mbH

(57) **Zusammenfassung**

Die Erfindung betrifft ein hermaphroditisches Isoliergehäuse (1) für einen Steckverbinder (10) zur direkten elektrischen Leiter-Leiter-Kontaktierung von Kabeln (3, 3A), wobei das hermaphroditische Isoliergehäuse (1) als langgestreckter Hohlkörper mit einem Innenvolumen ausgebildet ist, und wobei das Innenvolumen zur vollständigen Aufnahme und Fixierung mindestens eines Kontaktelements (2) des Steckverbinders (10) ausgebildet ist. Die Erfindung betrifft ferner ein Steckverbindersystem (10) und ein Verfahren zur Herstellung einer direkten elektrischen Leiter-Leiter-Kontaktierung von Kabeln (3, 3A).

## Beschreibung

### Technisches Gebiet

Die Erfindung bezieht sich auf ein hermaphroditisches Isoliergehäuse für einen Steckverbinder. Überdies bezieht sich die Erfindung auf ein Steckverbindersystem und ein Verfahren.

Alle Erfindungen haben ein gemeinsames Ziel, nämlich die Herstellung einer direkten elektrischen Leiter-Leiter-Kontaktierung von Kabeln, insbesondere zweier Kabel, unter Verwendung eines Steckverbinders und/oder seiner Komponenten.

### Stand der Technik

Steckverbindersysteme, d.h. die Kombination von Stecker und Kupplung, zur direkten elektrischen Kontaktierung zweier Leiter von Kabeln sind aus dem Stand der Technik bekannt. Figur 10 zeigt beispielhaft ein solches Steckverbindersystem 10 aus dem Stand der Technik, das typischerweise zur Kontaktierung von Kabeln 3, 3A, 3', 3A' verwendet wird. In das Gehäuse 11, 11' des jeweiligen Steckverbinders sind elektrische Kontaktelemente 2, 2' eingelassen, die mit dem jeweiligen Leiter des Kabels 3, 3A, 3', 3A' elektrisch kontaktiert sind. Wie oben links dargestellt, sind die elektrischen Kontaktelemente 2 freistehend im Gehäuse 11 angeordnet. Dadurch sind sie zwar voneinander beabstandet und somit elektrisch voneinander isoliert, jedoch kann ein Benutzer des Steckverbinders 10 direkt mit dem Kontakt 2 in Berührung kommen. Darüber hinaus erlaubt das beispielhaft dargestellte Steckverbindersystem 10 nur eine paarweise Kontaktierung von Leitern mittels elektrischer Kontaktelemente 2, 2'. Dieser Umstand trägt unter anderem dazu bei, dass die beiden Gehäuse 11, 11' eine große Bauform aufweisen, was für viele Anwendungen mit begrenztem Platzangebot, wie z.B. in der Robotik, Automobilindustrie etc. nachteilig ist. Darüber hinaus kann die feste paarweise oder gruppenweise Anordnung der elektrischen Kontaktelemente 2, 2' im Gehäuse 11, 11' für Anwendungen nachteilig sein, bei denen die Kontaktstellen räumlich zueinander angeordnet sein müssen, insbesondere wenn die zu kontaktierenden Kabel unterschiedliche Kabellängen aufweisen. Die beiden Gehäuse 11, 11' des in Figur 10 dargestellten Steckverbindersystems 10 sind nicht hermaphroditisch, da sie nicht gleichartig oder identisch ausgebildet sind. Das links oben dargestellte Gehäuse 11 kann in seinem Innenraum einen Teil des rechts oben dargestellten Gehäuses 11' aufnehmen. In der Mitte der Innenwand des oben links dargestellten Gehäuses ist ein Vorsprung zu erkennen, der in eine entsprechende Ausnehmung des oben rechts dargestellten Gehäuses 11' eingreift, wenn die beiden Gehäuse 11, 11' zusammengefügt sind oder werden. Der dargestellte Vorsprung wirkt in Verbindung mit der Ausnehmung als Führung. Weiterhin sind die Gehäuse 11, 11' zueinander so geformt, dass ein falsches Zusammenstecken verhindert wird, da der Vorsprung nur auf einer Seite der Innenwand angeordnet ist. Die Gehäuse 11, 11' sind sodann verdrehsicher zueinander.

Beispiele für hermaphroditische Gehäuse sind aus US4687263A und US5906518A bekannt.

Hermaphroditische Isoliergehäuse zeichnen sich also dadurch aus, dass jedes Isoliergehäuse eines Steckverbindersystems so ausgebildet ist, dass es mit seinem Gegenstück, das vorzugsweise gleichartig oder identisch ausgebildet ist, ineinandergreift, wobei dies als ergänzende und nicht als ersetzende Definition zu den Definitionen aus den vorgenannten Veröffentlichungen zu verstehen ist. Darüber hinaus können solche hermaphroditischen Isoliergehäuse den Vorteil aufweisen, dass zur Bildung eines Steckverbindersystems nur zwei Basiskomponenten der Isoliergehäuse vorgehalten werden müssen.

### Aufgabenstellung

Ein Ziel der vorliegenden Erfindung ist es, ein hermaphroditisches Isoliergehäuse, ein Steckverbindersystem und ein Verfahren bereitzustellen, die jeweils für sich genommen die Nachteile und Beschränkungen des Standes der Technik beseitigen.

Ein weiteres Ziel der vorliegenden Erfindung ist es, ein hermaphroditisches Isoliergehäuse, ein Steckverbindersystem und ein Verfahren bereitzustellen, die jeweils für sich eine platzsparende und flexible Leiter-zu-Leiter-Kontaktierung von Kabeln ermöglichen. Flexibel kann in diesem Zusammenhang bedeuten, dass die Kontaktstellen von zwei Kabelpaaren, die mittels des Steckverbindersystems elektrisch kontaktiert werden, räumlich versetzt zueinander angeordnet werden können.

Hilfsweise ist es ein weiteres Ziel der vorliegenden Erfindung, ein hermaphroditisches Isoliergehäuse, ein Steckverbindersystem und ein Verfahren bereitzustellen, die jeweils für sich eine mechanisch und elektrisch stabile Leiter-zu-Leiter-Kontaktierung ermöglichen.

Ersatzweise ist es eine weitere Aufgabe der vorliegenden Erfindung, ein hermaphroditisches Isoliergehäuse, ein Steckverbindersystem und ein Verfahren bereitzustellen, die jeweils eine mechanische und elektrische Leiter-zu-Leiter-Kontaktierung von Kabeln ermöglichen, ohne dass die Kabel verwunden werden müssen, so dass eine einfache Herstellung der Leiter-zu-Leiter-Kontaktierung möglich ist.

Erfindungsgemäß werden diese Ziele durch ein hermaphroditisches Isoliergehäuse, ein Steckverbindersystem und ein Verfahren gemäß den unabhängigen Ansprüchen erreicht.

Weitere vorteilhafte Ausführungsformen sind in den Unteransprüchen angegeben.

In einem ersten Aspekt wird ein hermaphroditisches Isoliergehäuse für einen Steckverbinder zur direkten elektrischen Leiter-Leiter-Kontaktierung zweier Kabel offenbart.

Das hermaphroditische Isoliergehäuse ist als langgestreckter Hohlkörper mit einem Innenvolumen ausgebildet, wobei das Innenvolumen zur vollständigen Aufnahme und Fixierung wenigstens eines elektrischen Kontaktelements des Steckverbinders ausgebildet ist.

Die Kabel und das Kontaktelement können extern zum hermaphroditischen Isoliergehäuse sein und sind dann nicht Teil des Isoliergehäuses als solchem. Die Kabel können eine Ummantelung aufweisen, die den Leiter des jeweiligen Kabels elektrisch von der Umgebung isoliert.

Vorteilhafterweise kann das hermaphroditische Isoliergehäuse das Kontaktelement vollständig in seinem Innenvolumen aufnehmen und teilweise oder vollständig umschließen, so dass ein Kontakt eines Benutzers mit dem elektrischen Kontaktelement vermieden werden kann. Die langgestreckte Ausführung des Hohlkörpers hat ferner den Vorteil, dass das Isoliergehäuse nur wenig zum Umfang der Kabelummantelung beiträgt, so dass eine kompakte Baugröße bzw. ein geringes Bauvolumen für die Kontaktierung und Isolierung erforderlich ist.

In einer ersten Weiterbildung des ersten Aspekts kann der langgestreckte Hohlkörper eine näherungsweise rund- bzw. kreiszylindrische Form aufweisend, wobei ein Verhältnis von Innen- zu Außendurchmesser höchstens 1:3, oder höchstens 1:2, oder höchsten 1:1.5 betragen kann. Besonders bevorzugt ist ein Verhältnis von Innen- zu Außendurchmesser von höchstens 1:1,5. Dies führt zu einer schlanken Bauform, insbesondere an der Kontakt- bzw. Verbindungsstelle der Leiter-zu-Leiter-Kontaktierung, und eignet sich daher für enge Durchführungen oder Durchlässe mit beengten Platzverhältnissen. Das Verhältnis von Innenzu Außendurchmesser ist vorzugsweise an den Punkten des länglichen Hohlkörpers zu bestimmen, die am weitesten von einer Mittellängsachse entfernt sind.

In einer zweiten Weiterbildung des ersten Aspekts kann das hermaphroditische Isoliergehäuse ausgebildet, mit einem Aufnahme- und Verrastungsbereich zur Aufnahme und lösbaren Verrastung eines Isoliergehäusegegenstücks ausgebildet sein. Das Isoliergehäusegegenstück kann mit einem gleichartigen Aufnahme- und Verrastungsbereich ausgebildet sein, wobei das Isoliergehäusegegenstück extern zum hermaphroditische Isoliergehäuse angeordnet sein kann. Gleichartig kann hier gleichbedeutend mit ähnlich, identisch oder übereinstimmend sein. Der Aufnahme- und Verrastungsbereich hat somit eine Doppelfunktion. Zum einen kann das Isoliergehäusegegenstück darin zumindest teilweise aufgenommen werden. Zum anderen kann das Isoliergehäusegegenstück mit seinem gleichartig ausgebildeten Aufnahme- und Verrastungsbereich in den Verrastungsbereich des hermaphroditischen Isoliergehäuses eingreifen.

In einer dritten Weiterbildung des ersten Aspekts kann der Aufnahme- und Verrastungsbereich eine Mehrzahl von Ausnehmungen zur Aufnahme des Isoliergehäusegegenstücks aufweisen. Auch hier kann das Isoliergehäusegegenstück außerhalb des hermaphroditischen Isoliergehäuses angeordnet sein. Vorteilhafterweise sind die Ausnehmungen räumlich voneinander getrennt, so dass ein Verdrehen des hermaphroditischen Isoliergehäuses und des Isoliergehäusegegenstücks vermieden werden kann, da die Ausnehmungen mit dem gleichartig ausgebildeten Aufnahmebereich ineinandergreifen.

In einer Weiterbildung des ersten Aspekts kann der Aufnahme- und Verriegelungsbereich eine Mehrzahl von voneinander beabstandeten, armförmigen Federelementen aufweisen, wobei die voneinander beabstandeten, armförmigen Federelemente im Wesentlichen koaxial zu einer Längsachse angeordnet sein können, und ferner einstückig mit dem hermaphroditischen Isoliergehäuse ausgebildet sein können. Die voneinander beabstandeten, armförmigen Federelementen können in die Ausnehmungen des Isoliergehäusegegenstücks eingreifen und ein Verdrehen des hermaphroditischen Isoliergehäuses gegenüber dem Isoliergehäusegegenstück verhindern. Federelement kann auch als Synonym für flexibles oder zumindest teilflexibles, d.h. rückfederndes Element verwendet werden. Die Anzahl der armförmigen Federelemente beträgt vorzugsweise 2, 3, 4, 5 oder 6. Eine höhere Anzahl ist möglich, aber nicht sinnvoll. Die armförmigen Federelemente können (rück-)federnd ausgebildet sein, um eine Rückstellung und damit ein Lösen der Verrastung zu ermöglichen, um einen Steckverbinder mit zwei ineinander verrasteten hermaphroditischen Isoliergehäusen voneinander trennen zu können. Bei einer größeren Anzahl wäre der Aufwand zum Lösen größer.

In einer Weiterbildung des ersten Aspekts können die beabstandeten armförmigen Federelemente an einem Ende Vorsprünge hin zu einer Mittelachse gerichtet aufweisen, die zum Eingriff mit einer bzw. in eine Gegenstruktur ausgebildet sind. Bei der Gegenstruktur kann es sich um den Aufnahme- und Verrastungsbereich des Isoliergehäusegegenstücks handeln.

In einer Weiterbildung des ersten Aspekts können benachbarte armförmige Federelemente durch jeweils eine Ausnehmung räumlich voneinander getrennt und dadurch voneinander beabstandet sein, wobei eine Breite der Ausnehmungen, d.h. der Abstand zwischen benachbarten armförmigen Federelementen, zumindest einer Breite der armförmige Federelemente entsprechen kann.

In einer Weiterbildung des ersten Aspekts kann der Aufnahme- und Verrastungsbereich eine radial teilumlaufende Ein- oder Anformung zur Verrastung des Isoliergehäusegegenstücks aufweisen. Radial kann sich dabei auf eine Mittellängsachse beziehen und die Ein- oder Anformungen können auf einer Außenseite des hermaphroditischen Isoliergehäuses angeordnet sein. Die Ein- oder Anformung kann ferner vollumlaufend ausgebildet sein.

In einer Weiterbildung des ersten Aspekts können die radial teilumlaufende Ein- oder Anformung als Rastanformung oder Rastausnehmung und die Vorsprünge als Rasthaken zum Eingriff und zur Verrastung in die Rastanformung oder Rastausnehmung des Isoliergehäusegegenstücks ausgebildet sein.

In einer Weiterbildung des ersten Aspekts kann das hermaphroditische Isoliergehäuse mit einem Einschubbereich zur Aufnahme mindestens eines Anbauteils. Der Einschubbereich kann ein durch mindestens drei Wände begrenztes Volumen aufweisen. Der Einschubbereich kann an mindestens einer Seite offen sein, um das Einschieben oder Befestigen des Anbauteils in diesem Bereich zu ermöglichen. Ferner kann der Einschubbereich auf einer dem Aufnahme- und Verrastungsbereich gegenüberliegenden Seite des hermaphroditischen Isoliergehäuses angeordnet sein.

In einer Weiterbildung des ersten Aspekts kann der Einschubbereich durch mindestens zwei oberflächlich angeordnete Ein- oder Anformungen die sich ausgehend von einem Endbereich entlang einer Längsachse in Richtung eines Mittelabschnitts und vorzugsweise bis zu diesem, erstrecken gebildet sein, wobei die zwei oberflächlich angeordnete Ein- oder Anformungen voneinander beabstandet sein können.

In einer Weiterbildung des ersten Aspekts kann das hermaphroditische Isoliergehäuse eine zumindest teilweise im Innenvolumen angeordnete Ein- oder Anformung zum Eingriff mit und zur axialen Fixierung von dem elektrischen Kontaktelement aufweisen, wobei die im Innenvolumen angeordnete Ein- oder Anformung an einem dem Aufnahme- und Verrastungsbereich (6) gegenüberliegenden Ende angeordnet sein kann. Dadurch, dass das elektrische Kontaktelement durch das hermaphroditische Isoliergehäuse gehalten bzw. fixiert werden kann, kann beim Verrasten eine zuverlässige elektrische Kontaktierung gewährleistet werden, da das elektrische Kontaktelement durch das hermaphroditische Isoliergehäuse geführt wird. Axial kann in diesem Zusammenhang in Steckrichtung des hermaphroditischen Isoliergehäuses und/oder des Steckverbindersystems bedeuten.

In einer Weiterbildung des ersten Aspekts kann die im Innenvolumen angeordnete Ein- oder Anformung zumindest radial teilumlaufend oder vollständig radial umlaufend ausgebildet sein und wobei die im Innenvolumen angeordnete Ein- oder Anformung frei von Rast-, Befestigungs- oder Sicherungsmitteln zur um eine Rotationsachse drehbaren Lagerung des elektrischen Kontaktelements ausgebildet sein. Die Ein- oder Ausformung, die zumindest teilweise, vorzugsweise vollständig, innerhalb des hermaphroditischen Isoliergehäuses angeordnet sein kann, bildet dabei eine Außenschale bzw. einen Außenring eines Radiallagers, wobei das elektrische Kontaktelement in dieser Außenschale bzw. diesem Außenring drehbar gelagert sein kann, jedoch eine axiale Bewegung des elektrischen Kontaktelements aus dieser Schale/diesem Ring heraus verhindert wird. Das elektrische Kontaktelement wird dabei beim Steckvorgang in Steckrichtung gehalten, durch die drehbare Lagerung des elektrischen Kontaktelements ist es jedoch möglich, die armförmigen Federelemente und die entsprechenden Ausnehmungen beim Steckvorgang so auszurichten, dass eine Verrastung möglich ist. Dies kann insbesondere dann vorteilhaft sein, wenn das elektrische Kontaktelement an einem elektrischen Leiter eines Kabels befestigt ist, da dadurch das Verwinden des Kabels verhindert wird.

Frei von Rast-, Befestigungs- oder Sicherungsmitteln kann in diesem Zusammenhang bedeutet, dass das hermaphroditische Isoliergehäuse derart ausgebildet ist, dass es sich ungehindert um das elektrische Kontaktelement drehen kann. In diesem Fall weist das hermaphroditische Isoliergehäuse keine Rast-, Befestigungs- oder Sicherungsmittel auf.

Zusätzlich oder alternativ kann es sich bei dem vorstehend beschriebenen hermaphroditischen Isoliergehäuse (nach dem ersten Aspekt) auch um ein Isoliergehäuse für einen Steckverbinder zur direkten elektrischen Leiter-Leiter-Kontaktierung zweier Kabel handeln, das aus zwei Teilgehäusen besteht, wobei die beiden Teilgehäuse gleich oder identisch ausgebildet sind und jedes Teilgehäuse die Merkmale des ersten Aspekts sowie die Merkmale seiner Weiterentwicklungen aufweist.

Die Weiterbildungen des ersten Aspekts können beliebig untereinander kombiniert werden, sofern dies sinnvoll und technisch möglich ist.

In einem zweiten Aspekt wird ein Steckverbindersystem zur direkten elektrischen Leiter-Leiter-Kontaktierung zweier Kabel offenbart.

Das Steckverbindersystem umfassend:
- wenigstens zwei hermaphroditische Isoliergehäuse jeweils ausgebildet nach dem ersten Aspekt (inklusive dessen Weiterbildungen sowie eine Kombination derer), wobei die hermaphroditischen Isoliergehäuse gleichartige Aufnahme- und Verrastungsbereiche aufweisen;
- mindestens zwei Kabel, die an ihren Kabelenden mit jeweils einem Kontaktelement bestückt und das jeweilige Kontaktelement mit einem Leiter des Kabels anschlussseitig elektrisch kontaktiert ist, wobei in jedem Innenvolumen des hermaphroditischen Isoliergehäuses mindestens ein Kontaktelement angeordnet und vom jeweiligen hermaphroditischen Isoliergehäuse umschlossen ist, wobei die hermaphroditischen Isoliergehäuse ferner derart angeordnet sind, dass die Aufnahme- und Verrastungsbereiche der hermaphroditischen Isoliergehäuse zur Verrastung der Position der hermaphroditischen Isoliergehäuse zueinander und zur elektrischen Kontaktierung der Kontaktelemente ineinander greifen.

Durch die gleichartigen oder identischen Aufnahme- und Verrastungsbereiche wird sichergestellt, dass die hermaphroditischen Isoliergehäuse ineinander greifen und verrastet werden können. Darüber hinaus werden die elektrischen Kontaktelemente durch das hermaphroditische Isoliergehäuse gehalten bzw. fixiert, so dass beim Einrasten eine sichere elektrische Kontaktierung der elektrischen Kontaktelemente gewährleistet ist. Darüber hinaus sind die elektrischen Kontaktelemente im Inneren des Steckverbindersystems im verrasteten Zustand vollständig von den beiden hermaphroditischen Isoliergehäusen umschlossen und berührungssicher. Das Steckverbindersystem kann für Nenn-Betriebsspannungen bis zu 200 V, vorzugsweise 500 V, besonders bevorzugt jedoch bis zu 1000 V, und für Nennströme bis zu 5 A, vorzugsweise 15 A, besonders bevorzugt bis zu 30 A ausgelegt sein.

In einer ersten Weiterbildung des zweiten Aspekts kann die Anzahl der voneinander beabstandeten armförmigen Federelemente der zumindest zwei hermaphroditischen Isoliergehäuse gleich sein. Hierdurch kann sichergestellt werden, dass ausschließlich hermaphroditische Isoliergehäuse mit gleichartig oder identisch ausgebildeten Aufnahme- und Verrastungsbereichen steckbar bzw. verrastbar sind.

In einer zweiten Weiterbildung des zweiten Aspekts können die hermaphroditischen Isoliergehäuse bezüglich ihrer im Innenvolumen gelagerten Kontaktelemente um eine Rotationsachse drehbar ausgebildet sein. Vorteilhafterweise können dadurch die armförmigen Federelemente des jeweiligen hermaphroditischen Isoliergehäuses zueinander ausgerichtet werden, ohne dass das im Inneren befindliche elektrische Kontaktelement oder dessen Kabel verdreht werden muss.

Die Weiterbildungen des zweiten Aspekts können beliebig untereinander kombiniert werden, sofern dies sinnvoll und technisch möglich ist.

In einem dritten Aspekt wird eine Baugruppe zur direkten elektrischen Leiter-Leiter-Kontaktierung zweier Kabel offenbart.

Die Baugruppe umfassend:
- mindestens zwei Steckverbindersysteme nach dem zweiten Aspekt;
- mindestens ein Anbauteil ausgebildet mit einer zur oberflächlich angeordneten Ein- oder Anformungen der hermaphroditischen Isoliergehäuse gegensätzlichen Struktur zum Einschub und Befestigen des Anbauteils im Einschubbereich zweier Hermaphroditisches Isoliergehäuse, wobei das Anbauteil mit wenigstens zwei Steckverbindersystemen zur Bildung einer verwindungssteifen Anordnung im Eingriff steht.

Vorteilhafterweise werden die beiden Steckverbindersysteme durch die Verwendung des Anbauteils im jeweiligen Einschubbereich in Position gehalten. Obwohl die Baugruppe nun nicht mehr kompakt ist, kann es für industrielle Anwendungen, bei denen starke Vibrationen auftreten können oder eine besondere reproduzierbare Kabelführung erforderlich ist, sinnvoll sein, eine solche Baugruppe mit Hilfe der Anbauteile zu bilden. Es ist zu beachten, dass die Baugruppe aus mindestens vier hermaphroditischen Isoliergehäusen mit darin montierten elektrischen Kontaktelementen bestehen kann.

In einem vierten Aspekt wird ein Verfahren zur Herstellung einer direkten elektrischen Leiter-Leiter-Kontaktierung zweier Kabel unter Verwendung eines Steckverbindersystems offenbart.

Das Verfahren folgende Schritte umfassend:
- Bereitstellen von mindestens zwei hermaphroditischen Isoliergehäusen jeweils ausgebildet nach dem ersten Aspekt (inklusive dessen Weiterbildungen sowie eine Kombination derer), wobei die hermaphroditischen Isoliergehäuse gleichartige Aufnahme- und Verrastungsbereich aufweisen;
- Bereitstellen von mindestens zwei konfektionierten Kabeln, jedes Kabel an einem Kabelende ein Kontaktelement aufweisend und mit einem Leiter des jeweiligen Kabels anschlussseitig elektrisch kontaktiert;
- Einbringen der Kontaktelemente in jeweils ein Innenvolumen der hermaphroditischen Isoliergehäuse;
- Ausrichten der beiden hermaphroditischen Isoliergehäuse zueinander durch Verdrehen, so dass mindestens ein beabstandetes armförmiges Federelement eines hermaphroditischen Isoliergehäuses der Ausnehmung des anderen hermaphroditischen Isoliergehäuses gegenüberliegt; und
- Zusammenführen der hermaphroditischen Isoliergehäuse solange bis beabstandete armförmige Federelemente eines jeden hermaphroditischen Isoliergehäuses mit der radial teilumlaufenden Ein- oder Anformung des jeweils anderen hermaphroditischen Isoliergehäuses in Eingriff stehen, wodurch die elektrischen Kontaktelemente elektrisch kontaktiert werden.

Vorteilhaft ist, dass durch das Verfahren unter Verwendung der hermaphroditischen Isoliergehäuse eine stabile Verrastung derselben sowie eine zuverlässige elektrische Kontaktierung der elektrischen Kontaktelemente innerhalb der hermaphroditischen Isoliergehäuse erreicht wird. Darüber hinaus kann die Verrastung z. B. durch Zurückbiegen der armförmigen Federelemente mit einem Werkzeug wieder gelöst werden, um die elektrische Kontaktierung zu trennen.

In einer Weiterbildung des vierten Aspekts, kann das Verfahren folgenden Schritt umfassen:
- Einschieben mindestens eines Anbauteils in den Einschubbereich zumindest eines hermaphroditischen Isoliergehäuses.

Durch Einschieben mindestens eines Anbauteils in den Einschubbereich ist das Steckverbindersystem in der Lage, mit einem anderen Steckverbindersystem mechanisch in Eingriff zu kommen, um eine Baugruppe (wie oben beschrieben) zu bilden.

In einem fünften Aspekt wird ein Bausatz zur Herstellung einer direkten elektrischen Leiter-Leiter-Kontaktierung zweier Kabel unter Verwendung eines Steckverbindersystems offenbart.

Der Bausatz umfassend:
- mindestens zwei hermaphroditische Isoliergehäuse nach dem ersten Aspekt (inklusive dessen Weiterbildungen sowie eine Kombination derer), wobei die hermaphroditischen Isoliergehäuse gleichartige Aufnahme- und Verrastungsbereich aufweisen;
- mindestens zwei elektrische Kontaktelemente, jeweils zum Einbringen in das Innenvolumen eines hermaphroditischen Isoliergehäuses;
- wahlweise mindestens ein Anbauteil zum Einschub in einen jeweiligen Einschubbereich.

Ein entsprechender Bausatz kann kommerziell attraktiv und für den Anwender vorteilhaft sein, um ein Steckverbindersystem mit allen zuvor beschriebenen Vorteilen zu bilden, das in Anwendungen eingesetzt werden kann, in denen wenig Platz zur Verfügung steht und eine zuverlässige elektrische Kontaktierung von Leiter zu Leiter erforderlich ist.

### Kurzbeschreibung der Figuren

Ein Ausführungsbeispiel der Erfindung ist in den Zeichnungen dargestellt und wird im Folgenden näher erläutert. Es zeigen:
- Fig. 1: eine perspektivische Darstellung eines hermaphroditischen Isoliergehäuses
- Fig. 2: eine weitere perspektivische Darstellung eines hermaphroditischen Isoliergehäuses, bzw. eines Steckverbinders
- Fig. 3: eine perspektivische Darstellung eines verrasteten Steckverbindersystems mit zwei hermaphroditischen Isoliergehäuse
- Fig. 4: eine Schnittzeichnung des verrasteten Steckverbindersystems aus Fig. 3
- Fig. 5: eine perspektivische Darstellung mehrerer Steckverbindersysteme
- Fig. 6: eine perspektivische Darstellung eines hermaphroditischen Isoliergehäuses mit zwei unterschiedlichen Anbauteilen
- Fig. 7: eine Schnittzeichnung eines hermaphroditischen Isoliergehäuses mit eingeschobenen unterschiedlichen Anbauteilen
- Fig. 8: eine perspektivische Darstellung einer Baugruppe mit Steckverbindersystemen und Anbauteilen
- Fig. 9A-9C: Schnittzeichnungen verschiedener Baugruppenanordnungen
- Fig. 10: perspektivische Darstellungen eines Steckverbindersystems aus dem Stand der Technik.

### Ausführungsbeispiele

Die Figuren enthalten zum Teil vereinfachte schematische Darstellungen. Zum Teil werden gleiche Bezugszeichen für gleiche, aber ggf. nicht identische Elemente verwendet. Verschiedene Ansichten gleicher Elemente können unterschiedlich skaliert sein. Richtungsangaben wie "links", "rechts", "oben" und "unten" sind in Bezug auf die jeweilige Figur zu verstehen und können in den einzelnen Darstellungen in Bezug auf das dargestellte Objekt variieren.

Fig. 1 zeigt eine perspektivische Darstellung eines hermaphroditischen Isoliergehäuses 1, bzw. Steckverbinders. Das hermaphroditische Isoliergehäuse 1 umschließt das darin befindliche elektrische Kontaktelement 2. Das elektrische Kontaktelement 2 steht mit einem nicht dargestellten Leiter des Kabels 3 in elektrischem Kontakt, so dass zwischen ihnen eine elektrisch leitende Verbindung besteht. Das Kabelende ist ebenfalls teilweise von dem hermaphroditischen Isoliergehäuse 1 umgeben, bzw. in dieses eingebracht. Wie ersichtlich, ist das elektrische Kontaktelement 2 durch den Aufbau des hermaphroditischen Isoliergehäuses 1 abgeschirmt, so dass eine unbeabsichtigte Berührung mit diesem erschwert oder unmöglich ist. Ferner ist das hermaphroditische Isoliergehäuse 1 mit insgesamt drei Rastarmen 5A-5C im Aufnahme- und Verrastungsbereich 6 ausgebildet. Die Rastarme 5A-5C sind voneinander beabstandet, wobei in den Zwischenräumen Rastarme eines zweiten, nicht dargestellten hermaphroditischen Isoliergehäuses aufgenommen werden können. Die Rastarme 5A-5C weisen eine gewisse Flexibilität bzw. Biegsamkeit auf, so dass es möglich ist, jeden Rastarm 5A-5C radial nach außen zu biegen, wobei diese, wie dargestellt, wieder in die Initialposition zurückfedern können. Jeder Rastarm 5A-5C ist mit einer nach innen gerichteten Rastnase oder einem nach innen gerichteten Überstand versehen. Diese Rastnase oder dieser Überstand ist auf der rechten Seite von Fig. 1 zu sehen (eingekreist). Außerdem ist das hermaphroditische Isoliergehäuse 1 mit einer Rastanformung 4 im Aufnahme- und Verrastungsbereich 6 ausgebildet, die im gezeigten Beispiel radial teilweise umlaufend ausgebildet ist. Anstelle einer Anformung kann auch eine Ausnehmung, beispielsweise in Form einer Kerbe, vorgesehen sein. Unabhängig davon, ob es sich um eine Anformung oder Ausnehmung handelt, können diese auch radial vollständig umlaufend ausgebildet sein. Das hermaphroditische Isoliergehäuse 1 ist aus einem nichtleitenden Material, beispielsweise aus einem faserverstärkten Kunststoff, vorzugsweise im Spritzgussverfahren oder im 3D-Druckverfahren hergestellt. Das hermaphroditische Isoliergehäuse 1 weist ferner einen Einschubbereich 7 auf, in den ein Anbauteil eingeschoben oder eingesteckt werden kann.

Der Steckverbinder kann hergestellt werden, indem das Kabel 3 vollständig durch das hermaphroditische Isoliergehäuse 1 geführt wird, das Kabel 3 mit dem elektrischen Kontaktelement 2 konfektioniert wird und das elektrische Kontaktelement 2 durch Ziehen am Kabel 1 oder durch Schieben in das Innere des hermaphroditischen Isoliergehäuses 1 eingeführt wird. Alternativ kann es sich auch um ein vorkonfektioniertes Kabel 3 handeln, wobei das hermaphroditische Isoliergehäuse 1 von der Seite des elektrischen Kontaktelementes 2 aufgeschoben wird. Dies vereinfacht die Herstellung des Steckverbinders.

Fig. 2 zeigt eine weitere perspektivische Darstellung eines hermaphroditischen Isoliergehäuses 1. Das dargestellte hermaphroditische Isoliergehäuse 1 ist im Wesentlichen identisch mit dem in Fig. 1 dargestellten Isoliergehäuse. Dieses hermaphroditische Isoliergehäuse 1 weist jedoch vier Rastarme 5A-5D auf. Die Rastarme 5A-5D weisen eine im Rastarm befindliche Durchgangsausnehmung auf, die das Gewicht des hermaphroditischen Isoliergehäuses 1 weiter reduzieren kann.

Fig. 3 zeigt eine perspektivische Darstellung eines rastenden Steckverbindersystems 10 mit zwei hermaphroditischen Isoliergehäusen 1, 1'. Jedes hermaphroditische Isoliergehäuse 1, 1' ist wie in Fig. 1 gezeigt und beschrieben ausgebildet.

Im Inneren der hermaphroditischen Isoliergehäuse 1, 1' befinden sich zwei nicht dargestellte elektrische Kontaktelemente, die miteinander in Kontakt stehen. Die beiden Kabel 3, 3' sind mit dem jeweiligen elektrischen Kontaktelement verbunden. Wie zu erkennen ist, befinden sich die beiden hermaphroditischen Isoliergehäuse 1, 1' zur Bildung des Steckverbindersystems 10 in einem verrasteten Zustand. Dies bedeutet, dass die Rastarme 5 des ersten hermaphroditischen Isoliergehäuses 1 in die Rastanformung des zweiten hermaphroditischen Isoliergehäuses 1' eingreifen und die Rastnasen in Eingriff mit dieser stehen. Ebenso greifen die Rastarme 5' des zweiten hermaphroditischen Isoliergehäuses 1' in die Rastanformung des ersten hermaphroditischen Isoliergehäuses 1 ein, wobei die entsprechenden Rastnasen mit der Rastanformung im Eingriff sind bzw. stehen. Die Rastarme 5, 5' eines jeden hermaphroditischen Isoliergehäuses 1, 1' sind in die Zwischenräume zwischen den Rastarmen des jeweils anderen eingeschoben, so dass die hermaphroditischen Isoliergehäuse 1, 1' gegen Verdrehung zueinander gesichert sind.

Bei einer Zugkraftbeaufschlagung der Kabel bleibt das Steckverbindersystem 10 in einem verrasteten Zustand, solange eine vorgegebene Zugkraftgrenze nicht überschritten wird. Solange das Steckverbindersystem 10 verrastet ist, besteht eine elektrische Verbindung zwischen den elektrischen Kontaktelementen innerhalb des Steckverbindersystems 10. Zum Lösen der Verrastung können die Rastarme 5, 5' radial nach außen gebogen werden. Dies kann mit Hilfe von Werkzeugen, die für diesen Zweck entwickelt wurden, erreicht werden.

Fig. 4 zeigt eine Schnittzeichnung des verrasteten Steckverbindersystems aus Fig. 3. Wie zu sehen ist, befinden sich im Inneren die elektrischen Kontaktelemente 2, 2', wobei das linke Kontaktelement 2 des ersten hermaphroditischen Isoliergehäuses 1 als Buchsenkontakt und das rechte Kontaktelement 2' des zweiten hermaphroditischen Isoliergehäuses 1' als Stiftkontakt ausgebildet ist. Dies bedeutet, dass die elektrischen Kontaktelemente im Gegensatz zu den Isoliergehäusen nicht hermaphroditisch sind. Oben mittig hervorgehoben (gestrichelter Kreis) im Aufnahme- und Verrastungsbereich 6' ist zu sehen, wie die Rastnase des zweiten hermaphroditischen Isoliergehäuses 1' in die Rastanformung 4 des ersten hermaphroditischen Isoliergehäuses 1 eingreift. Die Rastnase ist beidseitig mit einer Fase oder Abschrägung versehen, die etwa einen Winkel von 60° zur Horizontalachse aufweist. Die Rastanformungen 4, 4' sind ebenfalls mit einer Fase oder Abschrägung versehen. Durch die Abschrägung der Rastnasen und der Rastanformungen 4, 4' wird das Zusammenstecken bzw. Einrasten erleichtert. Außerdem kann dadurch die Kraft, insbesondere die Zugkraft, die zum Trennen der hermaphroditischen Isoliergehäuse 1, 1' aufgebracht werden muss, eingestellt werden. Wären die Rastnasen und Rastausformungen 4, 4' senkrecht zur Horizontalen ausgebildet, so wäre eine maximale Kraft zum Trennen mittels Zugkraft erforderlich. In diesem Fall wäre ein radiales Zurückbiegen der Rastarme 5, 5' erforderlich, um die Verrastung ohne großen Kraftaufwand zu lösen. Folglich wird über den Winkel der Rastnasen und der Rastanformungen 4, 4' zueinander die oben genannte Zugkraftgrenze eingestellt.

Die Figur zeigt auch, dass die hermaphroditischen Isoliergehäuse 1, 1' das jeweilige elektrische Kontaktelement 2, 2' in ihrem Inneren fixieren bzw. in seiner Lage, insbesondere zur Horizintalen, halten. Das erste hermaphroditische Isoliergehäuse 1 weist auf der linken Seite (siehe Kreis) einen radial umlaufenden Steg auf, der gegen das elektrische Kontaktelement 2 drückt. Das zweite hermaphroditische Isoliergehäuse 1' ist ebenfalls mit einem solchen Steg versehen (rechte Seite, Kreis). Beim Zusammenführen der hermaphroditischen Isoliergehäuse 1, 1' drücken also die Stege seitlich jeweils gegen die elektrischen Kontaktelemente 2, 2', so dass der Stiftkontakt 2' in den Buchsenkontakt eingeschoben wird. Der genannte Steg ist nur eine mögliche Variante, ein elektrisches Kontaktelement 2, 2' in dem hermaphroditischen Isoliergehäuse 1, 1' zu fixieren, um eine zuverlässige Kontaktierung beim Zusammenstecken zu gewährleisten. Weitere Varianten könnten darin bestehen, entsprechende Ausnehmungen oder Anformungen innerhalb des hermaphroditischen Isoliergehäuses 1, 1' vorzusehen, welche die elektrischen Kontaktelemente 2, 2' halten und/oder führen. Die genannte Ausformung könnte auch flexibel sein, so dass die elektrischen Kontaktelemente 2, 2' mittels Federkraft zusammengeführt werden. Die hermaphroditischen Isoliergehäuse 1, 1' sind jedoch gegenüber den elektrischen Kontaktelementen 2, 2' drehbar gelagert, um eine Ausrichtung der Rastarme 5, 5' gegenüber den Ausnehmungen des Gegenstücks vornehmen zu können. Dadurch wird ein Verwinden der Kabel 3, 3' vermieden. Zusammenfassend ist festzuhalten, dass die hermaphroditischen Isoliergehäuse 1, 1' rotierbar gelagert sind. Die hermaphroditischen Isoliergehäuse 1, 1' sind insbesondere im Inneren derart ausgebildet, dass sie die elektrischen Kontaktelemente 2, 2' insbesondere beim Steckvorgang in Steckrichtung fixieren oder führen, die hermaphroditischen Isoliergehäuse 1, 1' jedoch frei drehbar, d.h. um 360° gelagert sind. Eine als Rast-, Fixier- oder Sicherungsmittel zur Begrenzung der Drehung um die Drehachse ausgebildete Ein- oder Ausformung würde die Verwendung der hermaphroditischen Isoliergehäuse 1, 1' bzw. des Steckverbindersystems 10 einschränken.

Fig. 5 zeigt eine perspektivische Darstellung mehrerer Steckverbindersysteme, die ein Steckverbindersystem mit zwei hermaphroditischen Isoliergehäusen 1, 1' gemäß Fig. 1 und ein Steckverbindersystem mit zwei hermaphroditischen Isoliergehäusen 1A, 1A' gemäß Fig. 2 zeigt. Die Steckverbindersysteme werden erzeugt, indem die hermaphroditischen Isoliergehäuse 1, 1', 1A, 1A' durch die Bewegung M relativ zueinander (siehe Pfeil) zusammengesteckt und durch eine weitere entsprechende Krafteinwirkung verrastet werden. Bevor sie zusammengesteckt werden können, muss mindestens ein hermaphroditisches Isoliergehäuse 1', 1A' eines Steckverbindersystems durch Drehen so ausgerichtet werden, dass die Rastarme mit den Ausnehmungen des jeweils anderen hermaphroditischen Isoliergehäuses 1, 1A fluchten. Das Lösen der Steckverbindersysteme erfolgt durch Aufbringen einer entsprechenden Kraft, die der Zugkraftgrenze entsprechen kann. Zusätzlich wird durch die Ausbildung der hermaphroditischen Isoliergehäuse 1, 1', 1A, 1A' mit einer voneinander abweichenden Anzahl von Rastarmen verhindert, dass die falschen Steckverbinder miteinander verrastet werden können. Durch die unterschiedliche Anzahl von Rastarmen ist es nicht möglich, die hermaphroditischen Isoliergehäuse 1, 1', 1A, 1A' fehlerhaft zusammenzustecken und zu verrasten.

Fig. 6 zeigt eine perspektivische Darstellung eines hermaphroditischen Isoliergehäuses 1 mit zwei unterschiedlichen Anbauteilen 9A, 9B. Das hermaphroditische Isoliergehäuse 1 ist wie in Fig. 2 dargestellt, also mit vier Rastarmen, ausgebildet. Das hermaphroditische Isoliergehäuse 1 ist im Einschubbereich 7 mit Einschubanformungen 8 ausgebildet. Die Einschubanformungen 8 sind als vorstehende Grate ausgebildet. Die Anbauteile 9A, 9B sind mit entsprechenden Ausnehmungen ausgebildet, die die Einschubanformungen 8 aufnehmen und auf diesen gleiten können. Die Anbauteile 9A, 9B werden von hinten in das hermaphroditische Isoliergehäuse 1 eingeschoben und durch die Rastanformung am Herausgleiten aus dem Einschubbereich 7 gehindert. Die Rastanformungen wirken dabei als Endanschlag beim Einschieben. In der Abbildung sind zwei unterschiedliche Bauformen der Anbauteile 9A, 9B dargestellt. Je nachdem, mit wie vielen Rastanordnungen das hermaphroditische Isoliergehäuse 1 ausgebildet ist, ist eine andere Bauform des Anbauteils 9A, 9B erforderlich, um mit weiteren hermaphroditischen Isoliergehäusen eine Baugruppe bilden zu können. Der Drehwinkel beim Zusammenstecken der hermaphroditischen Isoliergehäuse hängt unter anderem von der Anzahl der Rastarme ab. Die verschiedenen Anbauteile 9A, 9B können in unterschiedlichen Farben oder zumindest mit Markierungen versehen werden, damit erkennbar ist, mit welchen Ausführungsformen der Isoliergehäuse 1 sie kompatibel sind. Dies erleichtert die Montage. Ferner bestehen die Anbauteile 9A, 9B vorzugsweise aus Kunststoff oder einem faserverstärkten Kunststoff. Fig. 7 zeigt eine Detailansicht des hermaphroditischen Isoliergehäuses 1 aus Fig. 6 mit eingeschobenen Anbauteilen 9A, 9B. Wie zu erkennen ist, befinden sich die Einschubanformungen im Eingriff (siehe Kreis) mit entsprechenden Ausnehmungen in den Anbauteilen 9A, 9B. Dies ist natürlich nur eine Ausführungsvariante. Die Anbauteile 9A, 9B könnten auch Ausformungen aufweisen, die in entsprechende Ausnehmungen des hermaphroditischen Isoliergehäuses 1 eingreifen. Wichtig ist nur, dass die Anbauteile 9A, 9B und das hermaphroditische Isoliergehäuse 1 gegensätzliche Strukturen aufweisen, um lösbar miteinander in Eingriff gebracht werden zu können.

Fig. 8 zeigt eine perspektivische Darstellung einer Baugruppe 20 mit Steckverbindersystemen und Anbauteilen 9A, 9B. Wie ersichtlich, sind die hermaphroditischen Isoliergehäuse 1, 1', 1A, 1A' wie in Fig. 2 dargestellt und beschrieben ausgebildet. Darüber hinaus sind die Rastarme der hermaphroditischen Isoliergehäuse 1, 1A so ausgerichtet, dass sie mit entsprechenden Ausnehmungen bzw. Zwischenräumen der hermaphroditischen Isoliergehäuse 1', 1A' auf der rechten Seite fluchten, so dass diese durch eine Bewegung M zusammengeschoben und durch Aufbringen einer Kraft verrastet werden können. Die hermaphroditischen Isoliergehäuse 1, 1', 1A, 1A' sind ferner in ihren Einschubbereichen mit Anbauteilen 9A, 9B versehen, so dass deren Position bzw. der Drehwinkel der hermaphroditischen Isoliergehäuse 1, 1', 1A, 1A' zueinander vorgegeben ist und das Verrasten der hermaphroditischen Isoliergehäuse 1, 1A auf der linken Seite mit den hermaphroditischen Isoliergehäusen 1', 1A' auf der rechten Seite in einer Bewegung bzw. in einem Arbeitsschritt erfolgen kann. Darüber hinaus wird die relative Lage der hermaphroditischen Isoliergehäuse 1, 1', 1A, 1A' bzw. der Steckverbindersysteme zueinander durch die Anbauteile 9A, 9B fixiert. Für die Baugruppe 20 bzw. die hermaphroditischen Isoliergehäuse 1, 1A auf der linken Seite sind zwingend Anbauteile 9A in einer anderen Bauform als auf der rechten Seite 9B erforderlich. Wie zu Fig. 6 erläutert, ist dies aufgrund der Drehung der hermaphroditischen Isoliergehäuse 1, 1A zueinander erforderlich. In dem in Fig. 8 dargestellten Beispiel werden ausschließlich hermaphroditische Isoliergehäuse 1, 1A mit vier Rastarmen verwendet.

Die Figuren 9A bis 9C zeigen Schnittzeichnungen verschiedener Baugruppenanordnungen. Insbesondere zeigt Fig. 9A ein erstes und ein zweites hermaphroditisches Isoliergehäuse 1, 1' mit einem mittig angeordneten Anbauteil 9. Wie bereits beschrieben, fixiert das Anbauteil die Lage der hermaphroditischen Isoliergehäuse 1, 1' zueinander. Fig. 9B zeigt darüber hinaus drei hermaphroditische Isoliergehäuse 1, 1', 1", die mittels zweier gleichartig ausgebildeter Anbauteile 9 in ihren Einschubbereichen zueinander fixiert angeordnet sind. Die in den Figuren 9A und 9B dargestellten hermaphroditischen Isoliergehäuse 1, 1' sind wie in Fig. 2 gezeigt und beschrieben ausgebildet.

Fig. 9C zeigt zusätzlich zwei wie in Fig. 2 dargestellte und beschriebene hermaphroditische Isoliergehäuse 1, 1' und ein wie in Fig. 1 dargestelltes und beschriebenes hermaphroditisches Isoliergehäuse 1A. Zur Bildung der Baugruppe bzw. der gruppenweisen Anordnung wurden im Einschubbereich der hermaphroditischen Isoliergehäuse 1, 1', 1A zwei identisch ausgebildete Anbauteile 9 verwendet, so dass mittels der Anbauteile auch unterschiedlich geformte hermaphroditische Isoliergehäuse 1, 1', 1A kombiniert werden können. Selbstverständlich muss die Struktur des Einschubbereichs und die Struktur des Anbauteils zueinander kompatibel sein.

Auch wenn in den Figuren verschiedene Aspekte oder Merkmale der Erfindung jeweils in Kombination dargestellt sind, ist für den Fachmann - soweit nicht anders angegeben - erkennbar, dass die dargestellten und diskutierten Kombinationen nicht die einzig möglichen sind. Insbesondere können einander entsprechende Einheiten oder Merkmalskomplexe verschiedener Ausführungsbeispiele gegeneinander ausgetauscht werden.

### Bezugszeichenliste

- 1, 1', 1A, 1A': Hermaphroditisches Isoliergehäuse
- 2, 2': Elektrisches Kontaktelement
- 3, 3`,3A, 3A': Kabel mit Leiter und Ummantelung
- 4, 4': Rastanformung
- 5, 5', 5A-5D: Rastarm(e)
- 6, 6': Aufnahme- und Verrastungsbereich
- 7, 7`: Einschubbereich
- 8: Einschubanformungen
- 9, 9A, 9B: Anbau- oder Einschubteil
- 10: Steckverbindersystem
- 11, 11': Isoliergehäuse (Stand der Technik)
- 20: Baugruppe
- M: Bewegung

## Patentansprüche

1. Hermaphroditisches Isoliergehäuse (1) für einen Steckverbinder (10) zur direkten elektrischen Leiter-Leiter-Kontaktierung zweier Kabel (3, 3A), wobei das hermaphroditische Isoliergehäuse (1) als langgestreckter Hohlkörper mit einem Innenvolumen ausgebildet ist, und wobei das Innenvolumen zur vollständigen Aufnahme und Fixierung eines elektrischen Kontaktelements (2) des Steckverbinders (10) ausgebildet ist.

2. Hermaphroditisches Isoliergehäuse (1) nach Anspruch 1, der langgestreckte Hohlkörper eine näherungsweise rund zylindrische Form aufweisend, wobei ein Verhältnis von Innen- zu Außendurchmesser höchstens 1:3, vorzugsweise höchstens 1:2, besonders bevorzugt höchsten 1:1.5 beträgt.

3. Hermaphroditisches Isoliergehäuse (1) nach Anspruch 1 oder 2, ausgebildet mit einem Aufnahme- und Verrastungsbereich (6) zur Aufnahme und lösbaren Verrastung eines Isoliergehäusegegenstücks (1'), das Isoliergehäusegegenstück (1') vorzugsweise ausgebildet mit einem gleichartigen Aufnahme- und Verrastungsbereich (6).

4. Hermaphroditisches Isoliergehäuse (1) nach Anspruch 3, der Aufnahme- und Verrastungsbereich (6) aufweisend eine Mehrzahl von Ausnehmungen zur Aufnahme des Isoliergehäusegegenstücks (1').

5. Hermaphroditisches Isoliergehäuse (1) nach Anspruch 3 oder 4, der Aufnahme- und Verrastungsbereich (6) aufweisend eine Mehrzahl von voneinander beabstandeten armförmigen Federelementen (5), die voneinander beabstandeten armförmigen Federelementen (5) angeordnet im Wesentlichen koaxial zu einer Längsachse, wobei die voneinander beabstandeten armförmigen Federelemente (5) einstückig mit dem hermaphroditischen Isoliergehäuse (1) geformt sind.

6. Hermaphroditisches Isoliergehäuse (1) nach Anspruch 5, die beabstandeten armförmigen Federelemente (5) aufweisend an einem Ende Vorsprünge hin zu einer Mittelachse gerichtet zum Eingriff mit einer Gegenstruktur.

7. Hermaphroditisches Isoliergehäuse (1) nach Anspruch 5 oder 6, wobei benachbarte armförmige Federelemente (5) durch jeweils eine Ausnehmung räumlich voneinander getrennt sind, wobei eine Breite der Ausnehmungen, zumindest einer Breite der armförmige Federelemente (5) oder zumindest eines armförmigen Federelements (5) entsprechen kann.

8. Hermaphroditisches Isoliergehäuse (1) nach einem der Ansprüche 3 bis 7, der Aufnahme- und Verrastungsbereich (6) aufweisend eine radial teilumlaufende Ein- oder Anformung (4) zur Verrastung des Isoliergehäusegegenstücks (1').

9. Hermaphroditisches Isoliergehäuse (1) nach Anspruch 6 und 8, wobei die radial teilumlaufende Ein- oder Anformung (4) als Rastanformung oder Rastausnehmung und die Vorsprünge als Rasthaken zum Eingriff in die Rastanformung oder Rastausnehmung des Isoliergehäusegegenstücks (1') ausgebildet sind.

10. Hermaphroditisches Isoliergehäuse (1) nach einem der Ansprüche 1 bis 9, aufweisend eine zumindest teilweise im Innenvolumen angeordnete Ein- oder Anformung zum Eingriff mit und zur axialen Fixierung von dem elektrischen Kontaktelement, wobei die im Innenvolumen angeordnete Ein- oder Anformung an einem dem Aufnahme- und Verrastungsbereich (6) gegenüberliegenden Ende angeordnet ist.

11. Hermaphroditisches Isoliergehäuse (1) nach Anspruch 10, wobei die im Innenvolumen angeordnete Ein- oder Anformung zumindest radial teilumlaufend oder vollständig radial umlaufend ausgebildet ist und wobei die im Innenvolumen angeordnete Ein- oder Anformung frei von Rast-, Befestigungs- oder Sicherungsmitteln zur um eine Rotationsachse drehbaren Lagerung des elektrischen Kontaktelements (2) ausgebildet ist.

12. Steckverbindersystem (10) zur direkten elektrischen Leiter-Leiter-Kontaktierung zweier Kabel (3, 3A) umfassend:
- wenigstens zwei hermaphroditische Isoliergehäuse (1, 1') jeweils ausgebildet nach einem der Ansprüche 1 bis 11, wobei die hermaphroditischen Isoliergehäuse (1, 1') gleichartige Aufnahme- und Verrastungsbereiche (6) aufweisen;
- mindestens zwei Kabel (3, 3A), die an ihren Kabelenden mit jeweils einem elektrischen Kontaktelement (2, 2') bestückt und das jeweilige Kontaktelement (2, 2') mit einem Leiter des Kabels (3, 3A) anschlussseitig elektrisch kontaktiert ist, wobei in jedem Innenvolumen des hermaphroditischen Isoliergehäuses (1, 1') mindestens ein elektrisches Kontaktelement (2, 2') angeordnet und vom jeweiligen hermaphroditischen Isoliergehäuse (1, 1') umschlossen ist, wobei die hermaphroditischen Isoliergehäuse (1, 1') ferner derart angeordnet sind, dass die Aufnahme- und Verrastungsbereiche (6, 6') der hermaphroditischen Isoliergehäuse (1, 1') zur Verrastung der Position der hermaphroditischen Isoliergehäuse (1, 1) zueinander und zur elektrischen Kontaktierung der elektrischen Kontaktelemente (2, 2') ineinander greifen.

13. Steckverbindersystem (10) nach Anspruch 12, wobei die Anzahl der voneinander beabstandeten armförmigen Federelemente (5) der zumindest zwei hermaphroditischen Isoliergehäuse (1, 1') gleich ist.

14. Steckverbindersystem (10) nach Anspruch 12 oder 13, wobei die hermaphroditischen Isoliergehäuse (1, 1') bezüglich ihrer im Innenvolumen gelagerten elektrischen Kontaktelemente (2, 2') um eine Rotationsachse drehbar ausgebildet sind.

15. Verfahren zur Herstellung einer direkten elektrischen Leiter-Leiter-Kontaktierung zweier Kabel (3, 3A) unter Verwendung eines Steckverbindersystems (10), folgende Schritte umfassend:
- Bereitstellen von mindestens zwei hermaphroditischen Isoliergehäusen (1, 1') jeweils ausgebildet nach einem der Ansprüche 1 bis 11, wobei die hermaphroditischen Isoliergehäuse (1, 1') gleichartige Aufnahme- und Verrastungsbereiche (6) aufweisen;
- Bereitstellen von mindestens zwei konfektionierten Kabeln (3, 3'), jedes Kabel an einem Kabelende ein elektrisches Kontaktelement (2, 2') aufweisend und mit einem Leiter des jeweiligen Kabels (3, 3') anschlussseitig elektrisch kontaktiert;
- Einbringen der elektrischen Kontaktelemente (2, 2') in jeweils ein Innenvolumen der hermaphroditischen Isoliergehäuse (1, 1');
- Ausrichten der beiden hermaphroditischen Isoliergehäuse (1, 1') zueinander durch Verdrehen, so dass mindestens ein beabstandetes armförmiges Federelement (5) eines hermaphroditischen Isoliergehäuses (1, 1') der Ausnehmung des anderen hermaphroditischen Isoliergehäuses (1, 1') gegenüberliegt; und
- Zusammenführen der hermaphroditischen Isoliergehäuse (1, 1') solange bis beabstandete armförmige Federelemente (5) eines jeden hermaphroditischen Isoliergehäuses (1, 1') mit der radial teilumlaufenden Ein- oder Anformung (4) des jeweils anderen hermaphroditischen Isoliergehäuses (1, 1') in Eingriff stehen, wodurch die elektrischen Kontaktelemente elektrisch kontaktiert werden.
